# FASCICULE DE BREVET EUROPEEN

(11) **EP 0 215 702 B1**
(45) Date de publication et mention de la délivrance du brevet: **09.08.1989**
(21) Numéro de dépôt: 86401856.9
(22) Date de dépôt: 21.08.1986
(51) Int. Cl.: E05B 47/00

(54) **Serrure à ouverture et fermeture électriques, notamment pour portières de véhicules automobiles**
Elektrisches Türschloss für Kraftfahrzeuge
Electric vehicle door lock

(30) Priorité: 05.09.1985 FR 8513226
(43) Date de publication de la demande: 25.03.1987
(73) Titulaire: ROCKWELL-CIM, 92302 Levallois Cedex (FR)
(72) Inventeur: Bernard, Vincent, F-88200 Remiremont (FR)
(74) Mandataire: Moncheny, Michel

(56) Documents cités:
- US-A- 2 950 138

## Description

La présente invention a pour objet une serrure à ouverture et fermeture électrique, notamment pour portières de véhicules automobiles, selon le préambule de la revendication 1.

D'une manière générale, les serrures de portières de véhicules automobiles comportent un boîtier agencé pour être fixé à la portière, dans lequel est ménagé un logement pour une gâche solidaire de la caisse du véhicule, le boîtier contenant un pêne apte à être entraîné par la gâche pour fermer la serrure.

Jusqu'à présent, la majorité des serrures équipant les véhicules automobiles sont à commande mécanique. Cependant, la fiabilité accrue des systèmes électriques et électroniques a ouvert la voie aux commandes électriques, plus souples d'emploi et d'encombrement réduit. Ainsi, le US-A 2 950 138 décrit une serrure équipée d'un moteur d'assistance à la fermeture de la portière: l'état de la technique selon ce document correspond au préambule de la revendication 1.

Par ailleurs, le souci constant d'économie d'énergie à conduit les constructeurs de véhicules à alléger ceux-ci au maximum, de sorte que les portières notamment, sont de plus en plus fines et légères. Lors de la fermeture au claquement, la faible inertie de la porte provoque alors un rebondissement auquel le seul remède est une diminution de la pression des joints. Mais cela entraîne des problèmes d'étanchéité à grande vitesse.

La mise en oeuvre de serrures à fermeture électrique permet de résoudre ces problèmes, en rendant possible une fermeture "en douceur", sans claquement, et donc de fortes réactions de joint sur des portières légères.

On connait des serrures comportant des mécanismes à genouillères, qui présentent l'inconvénient de ne pas développer un effort progressif en l'absence d'un profil approprié du pêne.

De plus, dans les serrures électriques connues, en cas de panne de l'alimentation électrique, on ne peut obtenir le déblocage mécanique de la serrure que si la panne se produit lorsque la porte est complètement ouverte ou fermée. De ce fait, si la panne survient en cours de fermeture ou d'ouverture, la porte se bloque dans l'état transitoire de la serrure et nécessite donc l'intervention d'un mécanicien qualifié, ce qui constitue évidemment un inconvénient extrêmement gênant.

L'invention a pour but de proposer une serrure agencée de façon à développer un effort progressif, et qui par ailleurs puisse être débloquée sans difficulté, mécaniquement, quel que soit l'instant où se produit une éventuelle panne électrique.

Suivant l'invention, la serrure du type selon le préambule de la revendication 1 comprend en combinaison:
a) un disque monté rotativement sur un axe fixé au boîtier et sur lequel le pêne est également monté rotataif, une ouverture étant formée dans le disque pour permettre à la gâche de s'y engager et une entaille étant réalisée dans le pêne pour recevoir la gâche au début d'un cycle de fermeture;
b) des moyens d'entraînement du pêne en rotation dans un sens ou dans l'autre durant les cycles de fermeture et d'ouverture de la serrure, ces moyens comprenant un secteur denté solidaire du disque et susceptible d'être entraîné en rotation par le moteur électrique par l'intermédiaire d'une cinématique appropriée;
c) un cliquet articulé sur le disque, muni d'une tête saillante, sollicité par un organe élastique qui tend à faire pénétrer la tête du cliquet dans l'un de deux crans ménagés dans le pêne lorsque ce cran se trouve placé en regard de la tête, de manière à établir ainsi une liaison d'entraînement en rotation du pêne par le disque;
d) un dispositif de commande du moteur pouvant être déclenché par le cliquet au début d'un cycle de fermeture, de telle sorte que l'enfoncement de la tête du cliquet dans un cran du pêne actionne ce dispositif qui commande alors la rotation du moteur dans un premier sens, et par conséquent la rotation du disque et du pêne jusqu'à la fermeture complète avec dégagement du cliquet vis-à-vis du dispositif de commande, des moyens étant également prévus, en coopération avec le cliquet, pour commander automatiquement l'arrêt du moteur à la fin d'un cycle d'ouverture de la serrure;
e) un disque de secours susceptible de tourner autour du même axe de rotation que le pêne et le premier disque, normalement bloqué en rotation dans le boîtier, pouvant être débloqué manuellement en cas de panne du circuit électrique du moteur et entraîné en rotation, et ce disque de secours porte des rampes fixes réalisées de façon à pouvoir, à partir d'une position quelconque des organes de la serrure, par exemple à partir de la position de fermeture, faire basculer le cliquet en faisant sortir la tête de celui-ci du cran du pêne afin de libérer le pêne du cliquet, puis entraîner le pêne en rotation dans le sens de l'ouverture jusqu'à une position angulaire d'auto-ouverture où la gâche devient motrice et entraîne le pêne jusqu'à l'ouverture complète de la portière, le disque et ses rampes permettant également la fermeture de la serrure à partir de la position d'ouverture ou d'une position intermédiaire.

Suivant une caractéristique de l'invention, l'entaille du pêne est prolongée par une came qui coopère avec la gâche durant les cycles d'ouverture et de fermeture, et dont le rayon de courbure augmente progressivement depuis le bord de l'entaille de manière que le centre de courbure des secteurs successifs de cette came se rapproche de l'axe du pêne, et que la direction de l'effort résistant de la gâche contre le pêne, d'abord éloignée de l'axe de rotation de ce dernier, s'en rapproche progressivement jusqu'à passer pratiquement par cet axe à l'extrémité de la came.

Le profil de la came du pêne permet donc à la serrure de fermer et de verrouiller une portière avec un effort progressif, les réactions de joint pouvant s'élever à 800 Newtons.

De plus, le disque de secours et le circuit électrique notamment, sont agencés de manière à permettre le déblocage mécanique de la serrure même si une panne électrique survient durant un cycle d'ouverture ou de fermeture.

La fermeture est automatique, en ce sens que dès que l'on ferme la porte, et avant que l'on commence à comprimer les joints, la gâche, en pénétrant dans la serrure, agit sur un contacteur qui commande la rotation du moteur dans le sens de la fermeture. En fin de fermeture, un basculeur coupe le courant et inverse la polarité aux bornes du moteur.

Suivant une autre particularité de l'invention, un appui manuel sur un contact d'ouverture provoque la rotation du moteur en sens inverse et la libération de la gâche, sous réserve qu'aucun ordre de condamnation n'ait antérieurement été donné au boîtier alimentant la serrure.

D'autres particularités et avantages de l'invention apparaîtront au cours de la description qui va suivre, faite en référence aux dessins annexés qui en illustrent une forme de réalisation à titre d'exemple non limitatif :
- la Figure 1 est une vue en élévation d'un mode de réalisation de la serrure selon l'invention et de la gâche correspondante, une paroi du boîtier ayant été enlevée;
- la Figure 2 est une vue mi-coupe, mi-élévation suivant 11-11 de la Figure 1;
- la Figure 3 est une vue en perspective éclatée des principaux éléments constitutifs de la serrure des Figures 1 et 2;
- les Figures 4 à 7 sont des vues en élévation partielle analogues à la Figure 1, illustrant les étapes successives d'un cyle de fermeture de la serrure;
- les Figures 8, 9 et 10 sont des vues analogues aux Figures 4 à 7 illustrant les étapes successives d'un cycle d'ouverture de la serrure;
- les Figures 11 à 14 sont des vues analogues aux Figures 4 à 7 illustrant les étapes successives du déblocage mécanique de la serrure en cas de panne électrique survenant lorsque la serrure est fermée;
- la Figure 15 est un schéma représentant le circuit électrique du moteur de commande de la serrure;
- la Figure 16 est une vue en plan à échelle agrandie du pêne de la serrure selon l'invention, montrant notamment la manière dont est déterminé le profil géométrique de la came coopérant avec la gâche;
- les Figures 17 à 20 sont des vues en plan de la came et de l'entaille du pêne ainsi que de la gâche associée, montrant les différentes positions relatives de la came et de la gâche durant une manoeuvre de fermeture de la serrure;
- la Figure 21 est un chronogramme représentant l'état des différents organes électriques de la serrure pendant une phase de fermeture, puis d'ouverture;
- la Figure 22 est un diagramme illustrant l'évolution de la réaction du joint et du couple résistant sur le pêne en fonction de la position de la gâche.

La serrure à ouverture et fermeture électriques destinée notamment à une portière de véhicule automobile, sera décrite en se référant tout d'abord aux Figures 1, 2, 3, 15 et 16.

Cette serrure comprend un boîtier 1 agencé pour être fixé à la portière (non représentée), dans lequel est ménagé un logement 2 à l'intérieur duquel peut venir se glisser une gâche 3 solidaire de la caisse du véhicule (non représentée), la serrure étant fixée sur la porte.

Le boîtier 1 contient un pêne 4 apte à être entraîné par la gâche 3 pour fermer la serrure.

Cette dernière comprend en combinaison les principaux éléments suivants :
a) un disque 5 monté rotativement sur un axe 6 fixé transversalement aux deux parois opposées 1 a, 1b de celui-ci, et sur lequel le pêne 4 est également disposé rotatif; une ouverture 20 est formée dans le disque 5 pour permettre à la gâche 3 de s'y engager, et une entaille 7 est réalisée dans le pêne 4 pour recevoir la gâche 3 au début d'un cycle de fermeture;
b) des moyens d'entraînement du pêne 4 en rotation dans un sens ou dans l'autre durant les cycles de fermeture et d'ouverture de la serrure, ces moyens comprenant dans l'exemple décrit un secteur denté 8 solidaire du disque 5 et susceptible d'être entraîné en rotation par un moteur électrique M (Figure 15) dont on voit l'arbre de sortie 9 aux Figures 1 et 2;
c) un cliquet 11 articulé sur le disque 5 par un axe transversal 12, muni d'une tête saillante 13 sollicitée par un organe élastique 26, constitué dans cet exemple par un ressort coaxial à l'axe 12. Ce ressort 26 tend à faire pénétrer la tête 13 du cliquet 11 dans l'un de deux crans 15, 16 ménagés dans le pêne 4, lorsque ce cran se trouve placé en regard de la tête 13, de manière à établir ainsi la liaison d'entraînement en rotation du pêne 4 par le disque 5;
d) un dispositif de commande du moteur M pouvant être déclenché par le cliquet 11 au début d'un cycle de fermeture, de telle sorte que l'enfoncement de la tête 13 du cliquet 11 dans le cran 15 actionne ce dispositif, qui commande alors la rotation du moteur M dans un premier sens et par conséquent la rotation du disque 5 et du pêne 4 (sens anti-horaire aux Figures 4 à 7) jusqu'à la fermeture complète, avec dégagement du cliquet 11 vis-à-vis du dispositif de commande, des moyens étant également prévus, en coopération avec le cliquet 11, pour commander automatiquement l'arrêt du moteur M à la fin d'un cycle d'ouverture de la serrure;
e) un disque de secours 17 susceptible de tourner autour du même axe de rotation 6 que le pêne 4 et le premier disque 5, ce disque de secours 17 étant normalement bloqué en rotation dans le boîtier 1 et pouvant être débloqué manuellement en cas de panne du circuit électrique du moteur M pour être entraîné manuellement en rotation; le disque de secours 17 est soumis à la sollicitation élastique d'un ressort de rappel 10 coaxial à l'axe 6, et porte des rampes fixes 18, 19, 21 solidaires en rotation du disque 17. Ces rampes 18, 19, 21 sont réalisées de façon à pouvoir, à partir de la position de fermeture de la serrure, faire basculer le cliquet 11 en faisant sortir sa tête 13 du cran 15 du pêne 4 afin de libérer le pêne 4 du cliquet 11, puis d'entraîner le pêne 4 en rotation dans le sens de l'ouverture jusqu'à une position angulaire d'auto-ouverture (Figure 9) où la gâche 3 devient motrice et entraîne le pêne 4 jusqu'à l'ouverture complète de la portière. Les rampes 18, 19, 21 sont agencées de façon à permettre l'ouverture ou la fermeture manuelle de la serrure quelles que soient les positions relatives des organes de celle-ci, et notamment du cliquet 11 et du pêne 4 au moment où se produit la panne électrique.

On décrira maintenant plus en détail les différentes parties constitutives de la serrure selon l'invention.

L'entaille 7 du pêne 4 est prolongée par une came 22 profilée pour coopérer avec la gâche 3 durant les cycles d'ouverture et de fermeture, et dont le rayon de courbure augmente progressivement depuis le bord de l'entaille 7 de manière que les centres de courbure C1, C2, C3, C4, C5 (Figures 16 à 20) des secteurs successifs S1, S2, S3, S4, S5 de la came 22 se rapprochent de l'axe géométrique X-X du pêne 4 jusqu'à ce que le dernier C5 soit placé sur l'axe X-X lui-même. De ce fait, la direction de l'effort résistant R de la gâche 3 contre le pêne 4 (Figure 17), d'abord éloignée de l'axe de rotation X-X de ce dernier lorsque la gâche 3 est engagée dans l'entaille 7, s'en rapproche progressivement (Figures 18 et 19) durant l'opération de fermeture de la serrure, le pêne 4 tournant dans le sens anti-horaire, jusqu'à ce que cet effort résistant R passe pratiquement par l'axe X-X à l'extrémité de la came 22 (Figure 20) après que la totalité de la came 22 ait roulé sur la gâche 3 et que la position de pleine fermeture soit atteinte.

On constate que, avec cette géométrie de la came 22, les centres de courbure successifs C1, C2,... se déplacent sur une courbe C qui s'étend du bord de l'entaille 7 jusqu'à l'axe X-X de rotation du pêne 4.

Le pêne 4 est muni d'un pion 23 sur lequel prend appui une extrémité du ressort 10 de rappel du pêne 4 en rotation dans le sens horaire (en considérant la Figure 1), l'autre extrémité du ressort 10 prenant appui sur la rampe fixe 19 du disque 17.

La tête 13 du cliquet 11 porte un doigt 24 tandis que l'extrémité opposée du cliquet 11 porte un autre doigt ou pion 25. Un ressort 26 (Figure 1) dont une extrémité est ancrée dans le disque 5 et l'extrémité opposée s'appuie sur la partie du cliquet 11 situé entre l'axe 12 et sa tête 13, sollicite le cliquet 11 en rotation de manière à tendre à faire pénétrer sa tête 13 dans l'un ou l'autre des crans 15, 16.

L'axe de rotation 12 du cliquet 11 est porté par le disque 5, lui-même monté rotativement autour de l'axe 6 commun à ce disque et au pêne 4. Outre le secteur denté 8, le disque 5 est pourvu d'une première rampe périphérique 27 agencée à l'extrémité de son bras 5a délimitant un bord de l'ouverture 20, et une seconde rampe 28, saillant radialement comme la première 27, est formée sensiblement à la base du bras 5a. La fonction des rampes 27, 28 sera expliquée plus loin à l'occasion de la description du fonctionnement de la serrure.

Le disque de secours 17 est sollicité par son ressort de rappel 10 dans sa position angulaire inactive visible à la Figure 1, et ce disque 17 porte une rampe 29 articulée rotativement sur un axe 31 fixé au disque 17. La rampe 29 est rappelée élastiquement par un ressort 32 contre une butée 33 fixée au disque 17, le ressort 32 ayant à cet effet une extrémité solidaire du disque 17 et son extrémité opposée en appui contre une partie terminale 29a de la rampe 29. Cette dernière peut coopérer avec le pion 25 du cliquet 11, de manière à être entraînée par ce pion en rotation contre son ressort de rappel 32 durant un cycle de fermeture de la serrure, tandis que durant un cycle d'ouverture, le pion 25 glisse contre la rampe 29 bloquée contre cette butée 33, et provoque le dégagement de la tête 13 de l'encoche 15 du pêne 4. Pour faciliter ce dégagement, le bord 15a de l'encoche 15 le plus proche de l'entaille 7 est évasé, de même que le bord correspondant 16a du deuxième cran 16.

Le ressort 32 tend à faire tourner la rampe 29 dans le sens horaire en considérant la Figure 1, de façon que cette rampe 29 se trouve en position de repos contre la butée 33, cette position étant visible à la Figure 1.

La rampe fixe 21 du disque 17 est agencée pour pouvoir soulever la tête 13 (Figure 11) à l'extérieur du cran 15 au début de la rotation du disque 17, en agissant sur le pion 24 fixé à la tête 13. La seconde rampe fixe 19 est agencée pour pouvoir entraîner ensuite le pêne 4 en rotation dans le sens (horaire, Figures 11-12) de l'ouverture de la serrure en agissant sur l'ergot 23 solidaire du pêne 4, tandis que la tête 13 du cliquet 11 vient se loger dans le second cran 16 en fin d'ouverture de la serrure (Figure 14) par le disque de secours 17. La troisième rampe fixe 18 est positionnée pour pouvoir dégager le cliquet 11 du pêne 4 quelles que soient les positions des éléments de la serrure lors d'une panne électrique. Une quatrième rampe 60, solidaire de la pièce portant les rampes fixes 19 et 21, est formée entre celles-ci et extérieurement.

Le disque de secours 17 est normalement verrouillé en rotation dans le boîtier 1 par un levier 34 (Figure 2) articulé à l'extérieur du boîtier et qui traverse ce dernier, ainsi qu'une fente (non visible au dessin) du disque de secours 17. L'invention prévoit des moyens d'entraînement manuel du disque 17 en rotation après déblocage manuel par basculement du levier 34, par exemple comme dans l'exemple illustré à la Figure 2, au moyen d'un pion 35 solidaire du disque 17 et faisant saillie extérieurement au boîtier 1 par une fente circulaire (non visible) de ce dernier. Le pion 35 peut être entraîné en rotation, ainsi que le disque 17, par un levier d'actionnement 36 articulé sur un support 37 solidaire du boîtier 1. Le levier 36 tourillonne sur un axe 38 porté par le support 37, et comporte à son extrémité opposée au pion 35 un trou 39 destiné à coopérer avec une tringle de commande non représentée.

En variante, le doigt 28 et le levier 36 pourraient être remplacés par un système de renvois coniques, qui aurait l'avantage de permettre l'entraînement du disque 17 sur un plus grand secteur angulaire que la fente ménagée dans la paroi arrière 1 b du boîtier 1.

Le secteur denté 8 (Figures 1 et 3) coopère avec une vis 41 solidaire d'une roue dentée 42 coopérant elle-même avec une seconde vis 43 solidaire de l'arbre 9 du moteur électrique M. Le dispositif de commande de celui-ci comprend par ailleurs un levier 44 articulé sur un axe 45 porté par le boîtier 1, dont une extrémité 44a est sollicitée par le cliquet 11 lorsque la tête 13 de ce dernier ne se trouve pas dans l'un des crans 15, 16 du pêne 4, et que le disque 5 portant ce cliquet 11, est dans la position de la Figue 1, dite position de repos électrique. L'autre extrémité 44b du levier 44 peut coopérer avec le levier de commande d'un premier microrupteur A (Figures1 et 15), et le levier 44 est soumis à un couple dû à un ressort (non représenté pour ne pas surchager le dessin) tendant à faire tourner ce levier 44 dans le sens anti-horaire en considérant la Figure 1.

L'axe 45 porte un second levier 46 qui peut donc pivoter, d'une part sur l' axe 45 et qui d'autre part, est articulé par un axe 47 sur une réglette 48. Le levier 46 comporte une extrémité 46a qui peut coopérer avec l'une ou l'autre des rampes saillantes 27, 28 du disque 5, et est maintenue dans l'une de deux positions stables par un ressort bistable 49. A chacune de ces positions bistables correspond donc une position de la règlette 48, laquelle, par l'intermédiaire de ses têtes 48a, 48b appuie ou n'appuie pas sur les leviers des deux micro-rupteurs A et B (Figures 1 et 15).

Le circuit électrique du moteur M (Figure 15) est nuni d'un interrupteur T associé à une commande de condamnation ou de libération C et à un bouton manuel 51 permettant de déclencher l'ouverture de l'interrupteur T (avantageusement constitué par un Triac") lorsque le dernier ordre donné à la commande C est un ordre de libération, un appui sur le bou- on 51 rendant l'interrupteur T passant et commandant la mise en route du moteur M dans le sens de 'ouverture, indiqué par la flèche O sur la Figure 15. -'interrupteur T est équipé d'une gâchette G qui peut être ouverte en appuyant sur le bouton manuel 51 à condition que ce bouton ne soit pas inhibé par m ordre de condamnation donné à la commande C. La condition du circuit électrique illustrée à la Figue 15 est celle dans laquelle la porte est ouverte, le micro-rupteur A étant dans sa position 1, le micro-rupteur B étant dans sa position O, de sorte que le noteur M n'est pas alimenté (partie V du chonogramme de la Figure 21).

### Fonctionnement de la serrure selon l'invention

### 1) Fermeture : Figures 4 à 7

La Figure 4 montre la position des principaux éléments de serrure lorsque la porte est ouverte: la gâche 3 est située en dehors de l'ouverture 20 d'engâchage, le cliquet 11 est relevé, sa tête 13 étant en appui sur le pourtour du pêne 4 entre les crans 15 et 16. La tête 13 appuie sur le levier 44 qui lui-même appuie par son extrémité 44b sur le micro-rupteur A. Le circuit électrique est dans la position représentée sur la Figure 15, moteur M non alimenté.

Figure 5 : On ferme la porte. La gâche 3 pénètre Jans l'entaille 7 et fait tourner le pêne 4 dans le sens anti-horaire, contre le couple de son ressort de rappel 10, jusqu'à ce que la tête 13 du cliquet 11 tombe dans le cran 15 du pêne 4, tandis que la gâche 3 exerce sur ce dernier un effort résistant R, dû au début de la compression des joints de la porte. La came 22, l'entaille 7 et la gâche 3 sont à ce moment dans la position illustrée à la Figure 17, dite de première sécurité, la réaction des joints et l'effort résistant R étant relativement faibles, R étant éloigné de l'axe géométrique X-X de rotation du pêne 4. Le levier 44 bascule par suite de l'introduction de la tête 13 dans le cran 15, et relâche le micro-rupteur A qui vient en position O (Figure 15). Le moteur M se trouve alimenté dans le sens F de fermeture, et entraîne, par l'intermédiaire de sa cinématique de commande 9, 43, 42, 41, 8, le disque 5 dans le sens anti-horaire.

Figure 6 : En cours de fermeture, la gâche 3 est poussée par la came 22. Au fur et à mesure que la gâche 3 pénètre dans la serrure et que la réaction de joint Rj augmente (Figure 22), la came 22 prenant par rapport à la gâche 3 ses positions visibles aux Figures 18 et 19, la réaction R se rapproche des axes X-X et 6, augmentant progressivement la réduction (course angulaire du pêne 4/course linéaire de la gâche 3) et diminuant ainsi le rapport (réaction de joint Rj/couple résistant Cₘ du pêne 4). On obtient ainsi les deux courbes Rj et Cₘ de la Figure 22.

On constate que si la réaction de joint Rj varie de 12 à 80 daN, soit un rapport de 6,67, le couple résistant Cm varie de 1,5 à 4 mkg, soit un rapport de 2,67.

En cours de fermeture (Figure 6), le doigt 25 du cliquet 11 vient en contact avec la rampe 29 et la fait tourner dans le sens anti-horaire, contre l'effort de son ressort de rappel 32.

Figures 7 et 20 : En fin de fermeture, la gâche 3 vient porter sur un secteur concave 20 prolongeant la came 22, position dans laquelle l'effort résistant R passe par l'axe X-X. La serrure est alors dans la position d'auto-fermeture, c'est-à-dire que la réaction des joints Rj ne peut plus provoquer à elle seule l'ouverture de la serrure. En fin de course, la rampe 27 vient appuyer sur le levier 46 et lui faire prendre sa deuxième position d'équilibre, de sorte que la règlette 48, entraînée par la rotation du levier 46, appuie par ses têtes 48a, 48b sur les deux micro-rupteurs A, B. Le micro-rupteur B vient dans sa position 1 (Figure 15), tandis que le micro-rupteur A revient à sa position initiale 1. Le moteur est alors automatiquement arrêté et prêt à être alimenté dans le sens d'ouverture O, à condition que l'interrupteur T soit rendu passant. Les phases successives de la fermeture de la porte et de l'état du circuit électrique après fermeture de la porte et arrêt du moteur M sont représentées par les séquences I, Il, III du chronogramme de la Figure 21.

Il convient de noter que le ressort bistable 49 a pour fonction d'assurer l'appui de la réglette 48 sur le deuxième micro-rupteur (A ou B) lorsque le premier micro-rupteur (B ou A) a été coupé et a arrêté le moteur M. Ainsi le ressort 49 pousse la réglette 48 vers la gauche après que le levier 46 a commencé à être entraîné par la rampe 27, garantit la coupure des deux micro-rupteurs A et B et donc la mise en position d'ouverture.

### 2) Séguence d'ouverture de la serrure : Figures 8. 9 et 10

Si l'on appuie sur le bouton 51 d'ouverture, et à condition que le dernier ordre donné à la commande C ne soit pas un ordre de condamnation, on produit une impulsion sur la gâchette G de l'interrupteur T, qui devient passant. Le moteur M est alors alimenté dans le sens d'ouverture O (Figure 15).

La serrure étant au départ (Figure 8) dans le même état qu'à la fin de la manoeuvre de fermeture (Figure 7), le disque 5 commence à tourner dans le sens horaire. Le cliquet 11 a sa tête 13 maintenue dans le cran 15 par la rampe 18 sur laquelle prend en effet appui le doigt 25 du cliquet 11, donc de ce fait la tête 13 ne peut se désengager du cran 15. Le cliquet 11 entraîné par le disque 5 entraîne alors lui-même en rotation le pêne 4 dans le sens de l'ouverture, la came 22 commençant à rouler sur la gâche 3, de sa position de la Figure 20 vers celle de la Figure 19.

Figure 9 : Après une course angulaire d'une trentaine de degrés environ, l'ensemble pêne 4-gâche 3 est de nouveau en position d'auto-ouverture, c'est-à-dire que la gâche 3, sous l'effet des réactions de joint Rj, peut entraîner le pêne 4 dans le sens de l'ouverture. Le doigt 25 vient alors glisser sous la rampe 29 bloquée contre la butée 33, ce qui provoque le basculement du cliquet 11 autour de son axe 12 et dégage la tête 13 de l'encoche 15.

Ceci permet au pêne 4 de tourner librement sous l'effort de poussée de la gâche 3, de sorte que la serrure s'ouvre, libère la gâche 3 (Figure 10) tandis que le disque 5 achève sa rotation. En fin de course du disque 5, sa rampe 28 vient appuyer sur le levier 46, qui pivote autour de son axe 45 et entraîne la règlette 48 vers la droite sur la Figure 10, tandis que la tête 13 du cliquet 11 vient appuyer sur le levier 44. Ce dernier pivote autour de l'axe 45 et son extrémité 44b appuie sur le micro-rupteur A, ce qui annule l'effet sur ce dernier du déplacement vers la droite de la règlette 48. Il s'ensuit que seul le micro-rupteur B est libéré, et vient donc dans sa position O tandis que A reste dans sa position 1. L'alimentation du moteur M est donc automatiquement coupée et le circuit électrique se retrouve dans la position illustrée Figure 15, qu'il occupait avant la fermeture. L'état des organes électriques pendant un cycle d'ouverture est indiqué sur le chronogramme de la Figure 21 (séquence 4 correspondant aux Figures 8 à 10).

### 3) Fonctionnement de la serrure en cas de canne

### électrique : Figures 11 à 14

Si la panne du circuit électrique se produit alors que la porte est fermée, et que la serrure est donc dans la situation représentée à la Figure 7, on fait basculer vers le bas le levier 34 (Figure 2) de manière à déverrouiller le disque de secours 17. Puis, par l'intermédiaire du levier 36, qu'on fait basculer de manière à entraîner le doigt 35, on fait tourner le disque 17 dans le sens horaire (en considérant la Figure 11). La rotation du disque 17 entraîne donc les rampes 19, 18, 21, 29 fixées à ce disque.

Tout d'abord, la rampe inclinée 21 vient soulever le pion 24 du cliquet 11 (Figure 11), de sorte que la tête 13 sort de l'encoche 15 et que le pêne 4 est libéré du cliquet 11. La rotation du disque 17 se poursuivant, la rampe 19 vient au contact du pion 23, qui entraîne alors en rotation dans le sens horaire d'ouverture le pêne 4. La rampe 60 empêche le cliquet 11 de retomber dans le cran 16 du pène 4 lorsque celui-ci tourne sous la poussée de la gâche 3, permettant ainsi l'ouverture de la serrure.

Après que ce dernier ait atteint sa position d'auto-ouverture (Figure 12), la gâche 3 devient motrice, pénètre dans l'entaille 7, puis en sort, et la portière s'ouvre. Le disque 17 est alors rappelé en arrière par son ressort 10, tandis que le pène 4 vient dans sa position de la Figure 4, portière ouverte. Cependant, le disque 17 ne peut retrouver sa position initiale de repos car le disque 5 est en position "porte fermée", le cliquet 11 reposant par sa tête 13 sur le pêne 4 en position soulevée. De ce fait, le pion 25 qui glisse normalement sur la rampe 18 quand la tête 13 du cliquet 11 est ancrée dans une encoche 15, 16 du pêne 4, interfère alors avec cette rampe 18 (Figure 13) et empêche donc le disque 17 de rejoindre sa position de repos. Ce disque 17 rejoint alors une position proche de sa position de repos et le cliquet 11 retombe sur la partie extérieure du pène 4.

Au prochain claquement de la portière, le pêne 4, poussé par la gâche 3, vient alors dans la position de la Figure 9 (position dite de première sécurité correspondant également à la Figure 17), la tête 13 du cliquet 11 tombant dans le cran 16 dit "cran de secours". La gâche 3 ne peut alors pousser suffisamment le pêne 4 pour faire tomber la tête 13 dans le premier cran 15. La serrure est alors verrouillée dans une position correspondant à la position "première sécurité" sur une serrure classique. Le cliquet 11 ayant basculé dans l'encoche 16, le pion 25 s'efface de la trajectoire de la rampe 18 et permet ainsi au disque de secours 17 de rejoindre sa position de repos sous l'effet de son ressort de rappel 10.

Il est toujours possible, quelle que soit la position des organes de la serrure au moment de la panne électrique, d'ouvrir la serrure, après avoir débloqué le disque de secours 17, par action de la rampe 21 sur le pion 24 pour libérer le pêne 4. Si l'on est en position d'auto-fermeture, on pousse le pion 23 par la rampe 19 et on ouvre la serrure lorsqu'on atteint le point d'auto-ouverture. Si l'on est encore en position d'auto-ouverture, il suffit de soulever le pion 24 par la rampe 21 pour libérer le pène et ouvrir la serrure sous la poussée de la gâche. Dans tous les cas, on pourra toujours ensuite, en claquant la porte, venir fermer la portière manuellement. Au claquement, la gâche 3 viendra faire tourner le pène 4 dans le sens anti-horaire et, selon la position angulaire du disque 5, donc du cliquet 11, la tête 13 pourra toujours tomber dans l'une ou l'autre des encoches (15, 16) du pêne 4.

Sur la Figure 21, les parties hachurées signifient que l'état des contacts correspondants n'a aucune influence sur l'état du circuit. Les parties I et V du chronogramme représentent le même état du système électrique (attente de l'ordre de fermeture).

La serrure selon l'invention présente, en plus des avantages déjà mentionnés, les suivants :
- la géométrie de la came 22 permet de réaliser un développement progressif des efforts, donc de diminuer l'influence des variations d'efforts de la réaction de joint Rj, comme on le voit à la Figure 22. Ceci permet d'utiliser un moteur électrique M moins puissant, donc plus économe en énergie et de le faire travailler sous un couple résistant plus constant, d'où une diminution des chocs et des à-coups, et par conséquent une durée de vie accrue.

Inversement, les efforts de traction exercés par le pêne 4 sur la gâche 3 au début de la fermeture restent faibles. Si un corps étranger se glisse entre la porte et la gâche, et sous réserve que cet objet soit relativement épais (notamment les doigts d'une main), le couple bloqué du moteur M sera atteint pour un effort restant faible au niveau de la portière, ce qui écarte pratiquement tout risque de blessures sérieuses par écrasement d'un doigt de passager;
- la géométrie du pêne 4 permet d'obtenir les deux positions de fermeture et de sécurité imposées par la règlementation. II présente, en position fermeture, l'originalité de ne pas être soumis à un couple tendant à l'entraîner dans le sens d'ouverture, quelles que soient les sollicitations de la gâche 3, d'où une sécurité accrue en cas d'accident;
- cette serrure ne nécessite qu'un seul moteur pour fermer la porte et pour ouvrir la serrure, grâce à la cinématique d'actionnement du pêne 4. Cette cinématique permet également le dépannage mécanique de fermeture de porte et d'ouverture de serrure en cas de panne électrique, quelle que soit comme on l'a déjà indiqué, la position des différents éléments lorsque se produit la panne;
- le circuit électrique comporte avantageusement une commande judicieuse des micro-rupteurs ou contacteurs A, B.

L'encombrement général de la serrure selon l'invention, compte tenu de ses fonctions, reste compatible avec une implantation dans des portes ayant les dimensions actuelles, grâce à la compacité de la cinématique et à la disposition du moteur, sans de plus entraîner des frais supplémentaires importants.

On notera que la cinématique 9, 43, 42, 41, 8 est irréversible, ce qui évite, en cas de fermeture manuelle en position pène/gâche d'auto-ouverture, la rotation de l'ensemble 4, 11, 5, 8 sous la poussée de la gâche 3 sur le pène due aux réactions des joints de la portière.

Par ailleurs, la came 22 ou profil d'engâchage permet d'aplanir les variations d'efforts dûes aux réactions des joints de la portière au niveau du couple moteur sur la fourchette, et donc sur le moteur (F4gure 22).

Enfin, les moyens de déverrouillage et d'entraînement en rotation du disque de secours 17 illustrés à titre d'exemple à la Figure 2, peuvent être remplacés par un système permettant, en un seul mouvement et au moyen d'un même organe, ce déverrouillage et cet entraînement en rotation.

## Revendications

1. Serrure à ouverture et fermeture électriques, notamment pour portières de véhicules automobiles, comportant un moteur électrique d'assistance à la fermeture de la portière, un boîtier (1) agencé pour être fixé à la portière, dans lequel est ménagé un logement (2) pour une gâche (3) solidaire de la caisse du véhicule, ledit boîtier (1) contenant un pêne (4) apte à être entraîné par la gâche (3) pour fermer la serrure, caractérisé en ce qu'elle comprend en combinaison:
a) un disque (5) monté rotativement sur un axe (6) fixé au boîtier (1) et sur lequel le pêne (4) est également monté rotatif, une ouverture (20) étant formée dans le disque (5) pour permettre à la gâche (3) de s'y engager et une entaille (7) étant réalisée dans le pêne (4) pour recevoir la gâche (3) au début d'un cycle de fermeture;
b) des moyens d'entraînement du pêne (4) en rotation dans un sens ou dans l'autre durant les cycles de fermeture et d'ouverture de la serrure, ces moyens comprenant un secteur denté (8) solidaire du disque et susceptible d'être entraîné en rotation par le moteur électrique (M) par l'intermédiaire d'une cinématique appropriée (9, 43, 42, 41);
c) un cliquet (11) articulé sur le disque (5), muni d'une tête saillante (13) et sollicité par un organe élastique (26) qui tend à faire pénétrer la tête (13) du cliquet (11) dans l'un de deux crans (15, 16) ménagés dans le pêne (4) lorsque ce cran se trouve placé en regard de la tête (13), de manière à établir ainsi une liaison d'entraînement en rotation du pêne (4) par le disque (5);
d) un dispositif de commande du moteur (M) pouvant être déclenché par le cliquet (11) au début d'un cycle de fermeture, de telle sorte que l'enfoncement cement de la tête (13) du cliquet (11) dans un cran du pêne (4) actionne ce dispositif qui commande alors la rotation du moteur (M) dans un premier sens, et par conséquent la rotation du disque (5) et du pêne (4) jusqu'à la fermeture complète avec dégagement du cliquet (11) vis-à-vis du dispositif de commande, des moyens étant également prévus, en coopération avec le cliquet, pour commander automatiquement l'arrêt du moteur à la fin d'un cycle d'ouverture de la serrure;
e) un disque de secours (17) susceptible de tourner autour du même axe de rotation (6) que le pêne (4) et le premier disque (5), normalement bloqué en rotation dans le boîtier (1), pouvant être débloqué manuellement en cas de panne du circuit électrique du moteur (M) et entraîné en rotation, et ce disque de secours (17) porte des rampes fixes (18, 19, 21) réalisées de façon à pouvoir, à partir d'une position quelconque des organes (4, 5, 11, ...) de la serrure, par exemple à partir de la position de fermeture, faire basculer le cliquet (11) en faisant sortir la tête (13) de celui-ci du cran (15, 16) du pêne (4) afin de libérer le pêne de cliquet, puis d'entraîner le pêne (4) en rotation dans le sens de l'ouverture jusqu'à une position angulaire d'auto-ouverture où la gâche (3) devient motrice et entraîne le pêne jusqu'à l'ouverture complète de la portière, le disque (17) et ses rampes permettant également la fermeture de la serrure à partir de la position d'ouverture ou d'une position intermédiaire.

2 - Serrure selon la revendication 1, caractérisée en ce que l'entaille (7) du pêne (4) est prolongée par une came (22) qui coopère avec la gâche (3) durant les cycles d'ouverture et de fermeture, et dont le rayon de courbure augmente progressivement depuis le bord de l'entaille (7) de manière que les centres de courbure (C1, C2,....CS) des secteurs successifs de cette came (22) se rapprochent de l'axe (6, X-X) du pêne, et que la direction de l'effort résistant (Rj) de la gâche (3) contre le pêne (4), d'abord éloignée de l'axe de rotation (6, X-X) de ce dernier, s'en rapproche progressivement jusqu'à passer pratiquement par cet axe à l'extrémité de la came (22).

3 - Serrure selon l'une des revendications 1 et 2, caractérisée en ce que le dispositif de commande du moteur (M) comprend un levier (44) articulé sur un axe (45) porté par le boîtier (1), dont une extrémité (44a) est sollicitée par le cliquet (11) lorsque la tête (13) de ce dernier est extérieure au cran (15, 16) du pêne (4), et ce à l'encontre d'un organe élastique (49) de rappel du levier (44), tandis que l'extrémité opposée (44b) du levier (44) est susceptible de commander un premier micro-rupteur (A) dont la fermeture est déclenchée par un basculement du levier (44) consécutif à l'entrée de la tête du cliquet dans le cran (15) du pêne au début d'un cycle de fermeture de la serrure, ce micro-rupteur (A) commandant alors l'alimentation du moteur (M) et la rotation du disque (5) dans le sens de la fermeture de la serrure.

4 - Serrure selon la revendication 3, caractérisé en ce que le dispositif de commande du moteur comporte un second levier (46) articulé, d'une part sur le même axe (45) que le premier levier (44) et d'autre part sur une réglette (48) qui peut être maintenue dans l'une de deux positions stables sous l'action d'un ressort bistable (49), la réglette (48) pouvant déclencher dans l'une de ses deux positions stables, l'ouverture ou la fermeture d'un second micro-rupteur (8) ainsi que du premier micro-rupteur (A) sous l'action de l'une de deux rampes (27, 28) solidaires du disque (5) et agissant sur ledit second levier (46) en fin d'ouverture ou de fermeture de la serrure, de façon à couper automatiquement l'alimentation du moteur (M) à la fin d'un cycle d'ouverture ou de fermeture de la serrure.

5 - Serrure selon la revendication 4, caractérisée en ce que le circuit électrique du moteur est muni d'un interrupteur (51), du type bouton-poussoir, associé à une commande (C) de condamnation ou de décondamnation permettant de déclencher l'ouverture de l'interrupteur (T) lorsque le dernier ordre donné à ladite commande (C) est un ordre de libération, un appui sur le bouton (51) rendant l'interrupteur (^{T}) passant et commandant la mise en route du moteur (M) dans le sens (0) de l'ouverture.

6 - Serrure selon l'une quelconque des revendications 1 à 5, caractérisée en ce que le disque de secours (17) est associé à un ressort de rappel (10) dans une position angulaire inactive, porte une rampe (29) articulée rotativement sur un axe (31) fixé au disque de secours (17) et rappelée élastiquement contre une butée (33) solidaire de ce disque, et cette rampe (29) peut coopérer avec un pion (25) solidaire du cliquet (11) de manière à être entraînée par ce pion (25) en rotation contre son ressort de rappel (32) durant un cycle de fermeture de la serrure, tandis que durant un cyle d'ouverture le pion (25) glisse contre ladite rampe (29) bloquée en butée et provoque alors le dégagement de la tête (13) du cliquet (11) de l'encoche (15, 16) du pêne (4).

7 - Serrure selon l'une des revendications 1 à 6, caractérisée en ce que le disque de secours (17) comporte une première rampe inclinée (21) apte à soulever la tête (13) du cliquet (11) à l'extérieur du cran (15, 16) du pêne (4) au début de la rotation du disque de secours (17), par exemple au moyen d'un doigt (24) solidaire du cliquet, une seconde rampe fixe (19) susceptible d'entraîner ensuite le pêne (4) en rotation dans le sens de l'ouverture de la serrure, par exemple en agissant sur un ergot (23) solidaire du pêne, jusqu'à atteindre un point dit "d'auto- ouverture" à partir duquel la gâche (3) peut faire tourner le pène (4) jusqu'à ouverture complète de la serrure, une rampe (60) contiguë à la rampe 21 maintenant le cliquet (11) soulevé en l'empêchant de retomber dans le cran (16) du pène (4) lors de la rotation de ce dernier sous la poussée de la gâche (3).

8 - Serrure selon l'une des revendications 1 à 7, caractérisée en ce que le disque de secours (17) est normalement verrouillé en rotation dans le boîtier (1) par un levier (34) articulé à l'extérieur du boîtier et qui traverse ce dernier ainsi qu'une fente du disque de secours (17), et des moyens d'entraînement manuel du disque de secours en rotation après déblocage par ledit levier (34) sont prévus, par exemple un pion (35) solidaire du disque (17) et faisant saillie du boîtier (1) par une fente circulaire de ce dernier, ce pion pouvant être entraîné en rotation ainsi que le disque (17) par un levier (36) d'actionnement articulé sur un support (37) solidaire du boîtier (1).

## Patentansprüche

1. Elektrisches Türschloß für Kraftfahrzeuge mit einem das Schließen der Türe unterstützenden Elektromotor, mit einem an der Türe befestigbaren Gehäuse (1), in dem ein Sitz (2) für einen einteilig mit der Fahrzeugkarosserie ausgebildeten Schließhaken (3) vorgesehen ist, wobei das Gehäuse (1) einen vom Schließhaken (3) mitnehmbaren Riegel (4) zum Schließen des Schlosses aufweist, gekennzeichnet durch die Kombination
a) einer Scheibe (5), die drehbar an einer am Gehäuse (1) befestigten Achse (6) angebracht ist, wobei an der Achse (6) gleichermaßen drehbar der Riegel (4) angebracht ist, wobei in der Scheibe (5) eine Öffnung (20) ausgebildet ist, in die der Schließhaken (3) eingreifen kann, und wobei im Riegel (4) eine Einbuchtung (7) vorgesehen ist, die den Schließhaken (3) am Anfang eines Schließzyklus aufnimmt;
b) von Mitnahmeeinrichtungen für den Riegel (4) im einen oder anderen Drehsinn während des Schließ- oder Öffnungszyklus des Schlosses, wobei die Einrichtungen ein einteilig mit der Scheibe ausgebildetes Zahnsegment (8) aufweisen und durch den Elektromotor (M) mittels einer dazwischengeschalteten, geeigneten kinematischen Einrichtung (9, 41, 42, 43) in Drehung versetzt werden können;
c) einer Sperreinrichtung (11), die auf der Scheibe (5) frei beweglich ist, mit einem vorstehenden Ende (13) versehen ist und durch ein elastisches Bauteil (26) vorgespannt ist, wobei das elastische Bauteil (26) das Ende (13) der Sperreinrichtung (11) zum Eindringen in einen der beiden im Riegel (4) vorgesehenen Ausschnitte (15, 16) veranlaßt, wenn dieser Ausschnitt sich gegenüber dem Ende (13) befindet, so daß auf diese Weise durch die Drehung des Riegels (4) mittels der Scheibe (5) eine mitnehmende Verbindung hergestellt wird;
d) einer Einrichtung zur Motorsteuerung (M), die durch die Sperreinrichtung (11) am Anfang eines Schließzyklus in der Weise getriggert werden kann, daß das Eindringen des Endes (13) der Sperreinrichtung (11) in einen Ausschnitt des Riegels (4) diese Einrichtung in Betrieb setzt, welche dann die Drehung des Motors (M) und folglich die Drehung der Scheibe (5) und des Riegels (4) in einem ersten Drehsinn steuert, bis zur vollständigen Schließung, bei der die Sperreinrichtung (11) gegenüber der Steuereinrichtung nicht mehr in Eingriff ist, wobei außerdem eine Einrichtung vorgesehen ist, die im Zusammenwirken mit der Sperreinrichtung automatisch das Anhalten des Motors am Ende eines Öffnungszyklus des Schlosses steuert; und
e) einer Sicherungsscheibe (17), die um dieselbe Drehachse (6) wie der Riegel (4) und die erste Scheibe (5) gedreht werden kann, die normalerweise gegen eine Drehung im Gehäuse (1) gesperrt ist, die im Fall eines Defektes der elektrischen Schaltung des Motors (M) von Hand entriegelt und in Drehung versetzt werden kann und die feste Platten (18, 19, 21) aufweist, die derart ausgebildet sind, daß ausgehend von einer Position irgendeines der Bauteile (4, 5, 11, ...) des Schlosses, beispielsweise ausgehend von der Schließposition, die Sperreinrichtung (11) so geschwenkt werden kann, daß deren Ende (13) aus dem Ausschnitt (15, 16) des Riegels (4) herausgezogen wird, um den Riegel von der Sperreinrichtung zu lösen, um anschließend den Riegel (4) im Öffnungssinn in Drehung zu versetzen, bis eine Winkelposition zum Selbstöffnen erreicht ist, in der der Schließhaken (3) zum Antrieb wird und den Riegel bis zur vollständigen Öffnung der Türe antreibt, so daß die Scheibe (17) und deren Platten gleichermaßen das Schließen des Schlosses im Ausgang von einer geöffneten Position oder von einer dazwischenliegenden Position ermöglichen.

2. Schloß gemäß Anspruch 1, dadurch gekennzeichnet, daß die Einbuchtung (7) des Riegels (4) durch eine Nocke (22) verlängert ist, die während der Öffnungs- und Schließzyklen mit dem Schließhaken (3) zusammenwirkt und deren Kümmungsradius vom Rand der Einbuchtung (7) an schrittweise zunimmt, derart, daß sich die Krümmungsmittelpunkte (C1, C2, ... C5) der aufeinanderfolgenden Sektoren der Nocke (22) der Achse (6, X-X) des Riegels nähem und daß sich die Richtung der Widerstandswirkung (Rj) des Schließhakens (3) gegen den Riegel (4), die zunächst von der Drehachse (6, X-X) des Riegels entfernt ist, dieser Achse schrittweise nähert, bis sie durch die Spitze der Nocke (22) im wesentlichen hindurchgeht.

3. Schloss gemäß einem der Ansprüche 1 oder 2, dadurch gekennzeichnet, daß die Einrichtung zur Motorsteuerung (M) einen um eine Achse (45), die vom Gehäuse (1) getragen wird, schwenkbaren Hebel (44) aufweist, dessen eines Ende (44a) durch die Sperreinrichtung (11) gegen ein elastisches Bauteil (49) zur Rückstellung des Hebels (44) vorgespannt ist, wenn sich das Ende (13) der Sperreinrichtung (11) außerhalb des Ausschnittes (15, 16) des Riegels (4) befindet, während das entgegengesetzte Ende (44b) des Hebels (44) einen ersten Mikro-Lastschalter (A) steuern kann, dessen Schließung durch ein Schwenken des Hebels (44), bedingt durch das Eintreten des Endes der Sperreinrichtung in den Ausschnitt (15) des Riegels am Beginn eines Schließzyklus des Schlosses, getriggert wird, wobei der Mikro-Lastschalter (A) dann die Versorgung des Motors (M) und die Drehung der Scheibe (5) in Schließrichtung des Schlosses steuert.

4. Schloß gemäß Anspruch 3, dadurch gekennzeichnet, daß die Einrichtung zur Motorsteuerung einen zweiten Hebel (46) aufweist, dessen einer Teil um dieselbe Achse (45) wie der erste Hebel (44) und dessen anderer Teil um eine Reglette (48) drehbar ist, wobei die Reglette durch die Wirkung einer bistabilen Feder (49) in einer von zwei stabilen Positionen gehalten werden kann und durch die Wirkung einer der zwei einteilig mit der Scheibe (5) ausgebildeten Platten (27, 28) in eine der zwei stabilen Positionen, dem Geöffnetsein oder Geschlossensein eines zweiten Mikro-Lastschalters (B) ebenso wie des ersten Mikro-Lastschalters (A), gebracht werden kann und am Ende des Öffnungs-oder Schließvorganges des Schlosses derart auf den zweiten Hebel (46) wirkt, daß am Ende eines Öffnungs- oder Schließzyklus des Schlosses automatisch die Versorgung des Motors (M) abgeschattet wird.

5. Schloß gemäß Anspruch 4, dadurch gekennzeichnet, daß die elektrische Schaltung des Motors mit einem Unterbrecher (51) von der Art eines Tastschalters versehen ist, wobei der Unterbrecher (51) mit einer Unterbrechungs- oder Nichtunterbrechungssteuerung (C) verbunden ist, die das Öffnen des Unterbrechers (T) zu veranlassen gestattet, wenn die letzte an die Steuerung (C) gegebene Anweisung eine Anweisung zum Lösen ist, und wobei ein Druck auf den Taster (51) den Unterbrecher (^{T}) auf Durchgang hält und die Umstellung der Drehrichtung des Motors (M) in den Öffnungsdrehsinn (O) steuert.

6. Schloß gemäß einem der Ansprüche 1 bis 5, dadurch gekennzeichnet, daß die Sicherungsscheibe (17) in einer spannungslosen Winkelposition mit einer Rückstellfeder (10) verbunden ist, eine um eine Achse (31), die an der Sicherungsscheibe (17) befestigt ist, frei drehbare und gegen ein einteilig mit der Scheibe ausgebildetes Widerlager (33) elastisch rückstellbare Platte (29) trägt, die mit einem einteilig mit der Sperreinrichtung (11) ausgebildeten Metallstück (25) derart zusammenwirken kann, daß sie während eines SchlieBzyklus des Schlosses durch das Metallstück (25) in eine Drehung gegen die Rückstellfeder (32) versetzt wird, während eines Öffnungszyklus das Metallstück (25) gegen die durch das Widerlager gesperrte Platte (29) gleitet und das Auslösen des Endes (13) der Sperreinrichtung (11) aus der Aussparung (15,16) des Riegels (4) bewirkt.

7. Schloß gemäß einem der Ansprüche 1 bis 6, dadurch gekennzeichnet, daß die Sicherungsscheibe (17) eine erste schräge Platte (21), die das Ende (13) der Sperreinrichtung (11) am Anfang der Drehung der Sicherungsscheibe (17) aus dem Ausschnitt (15, 16) des Riegels (4) herausheben kann, z.B. mittels eines einteilig mit der Sperreinrichtung ausgebildeten Zapfens (24), eine zweite feste Platte (19), die anschließend den Riegel (4) in eine Drehung in Richtung der Öffnung des Schlosses versetzen kann, beispielsweise durch die Wirkung auf einen einteilig mit dem Riegel ausgebildeten Stift (23), bis ein "Selbstöffnung" genannter Punkt erreicht wird, von dem aus der Schließhaken den Riegel (4) zu Drehungen veranlassen kann, bis das Schloß vollständig geöffnet ist, und eine dritte Platte (60), die an die Platte (21) angrenzt und die herausgeholte Sperreinrichtung (11) während der durch den Druck des Schließhakens (3) hervorgerufenen Drehung daran hindert, in den Ausschnitt (16) des Riegels (4) zurückzukehren, aufweist.

8. Schloß gemäß einem der Ansprüche 1 bis 7, dadurch gekennzeichnet, daß die Sicherungsscheibe normalerweise im Gehäuse (1) durch einen außerhalb des Gehäuses (1) schwenkbaren Hebel (34), der das Gehäuse und durch einen Spalt die Sicherungsscheibe (17) durchdringt, gegen eine Drehung verriegelt ist und Einrichtungen vorgesehen sind, mit denen nach der Entriegelung des Hebels (34) die Sicherungsscheibe von Hand in Drehung versetzt werden kann, beispielsweise durch ein einteilig mit der Scheibe (17) ausgebildetes Metallstück (35), das durch eine runde Öffnung aus dem Gehäuse (1) hervorsteht, wobei das Metallstück so wie die Scheibe (17) mittels eines frei um einen einteilig mit dem Gehäuse (1) ausgebildeten Träger (37) beweglichen Betätigungshebels (36) in Drehung versetzt werden kann.

## Claims

1. A latch which is electrically opened and closed, in particular for automobile vehicle doors, comprising an electric motor for assisting in closing the door, a case (1) adapted to be fixed to the door, in which is provided a cavity (2) for a keeper (3) integral with the body of the vehicle, the case (1) containing a bolt (4) capable of being driven by the keeper (3) so as to close the latch, characterized in that it comprises in combination:
a) a disc (5) rotatably mounted on a pin (6) fixed to the case (1) and on which the bolt (4) is also rotatably mounted, an opening (20) being provided in the disc (5) for allowing the keeper (3) to engage therein, and a notch (7) being provided in the bolt (4) for receiving the keeper (3) at the beginning of a closing cycle;
b) means for driving the bolt (4) in rotation in either direction during the latch closing and opening cycles, said means comprising a toothed sector (8) integral with the disc and capable of being driven in rotation by an electric motor (M) through a suitable kinetic chain (9, 43, 42, 41);
c) a pawl (11) pivotally mounted on the disc (5), provided with a projecting head (13) portion and biased by an elastically yieldable means (26) which tends to cause the head portion (13) of the pawl (11) to enter one of two recesses (15,16) provided in the bolt (4) when this recess is positioned in facing relation to the head portion (13) so as to establish a connection for driving the bolt (4) in rotation by means of the disc (5); d) a device for controlling the motor (M) capable of being actuated by the pawl (11) at the beginning of a closing cycle so that the insertion of the head portion (13) of the pawl (11) in a recess of the bolt (4) actuates this device which then causes the rotation of the motor (M) in a first direction, and consequently the rotation of the disc (5) and the bolt (4) until the complete closure with a disengagement of the pawl (11) relative to the control device, means being further provided cooperative with the pawl for automatically causing the stoppage of the motor ar the end of a latch opening cycle;
e) a safety disc (17) rotatable about the same pin (6) as the bolt (4) and the first disc (5), normally locked against rotation in the case (1), capable of being manually unlocked in the event of breakdown of the electric circuit of the motor (M) and driven in rotation, and this safety disc (17) carries fixed ramps (18, 19, 21) so arranged as to be capable, from any position of the component parts (4, 5, 11, etc.) of the latch, for example from the closing position, of pivoting the pawl (11) and causing the head portion (13) of the pawl from withdrawing from the recess (15, 16) of the bolt (4) so as to release the bolt from the pawl, then driving the bolt (4) in rotation in the opening direction until an automatically opening angular position in which the keeper (3) assumes a driving function and drives the bolt to the complete opening of the door, the disc (17) and its ramps also permitting the closure of the latch from the opening position or from an intermediate position.

2. Latch according to claim 1, characterized in that the notch (17) of the bolt (4) is extended by a cam (22) which is cooperative with the keeper (3) during the opening and closing cycles and whose radius of curvature progressively increases from the edge of the notch (7) in such manner that the centres of curvature (C1, C2, .... C5) of the successive sectors of said cam (22) approach the pin (6, X-X) of the bolt, and the direction of the resisting force (Rs) of the keeper (3) against the bolt (4), which is first of all remote from the pivot pin (6, X-X) of the bolt and progressively approaches said pin until it substantially passes through said pin at the end of the cam (22).

3. Latch according to either of claims 1 and 2, characterized in that the control device of the motor (M) comprises a lever (44) pivotally mounted on a pin (45) carried by the case (1) and having an end portion (44a) biased by the pawl (11) when the head portion (13) of the pawl is outside the recess (15, 16) of the bolt (4), in opposition to an elastically yieldable means (49) for returning the lever (44), while the opposite end portion (44b) of the lever (44) is capable of actuating a first microswitch (A) the closure of which is brought about by the pivoting of the lever (44) following on the entry of the head portion of the pawl in the recess (15) of the bolt at the beginning of a latch closing cycle, said microswitch (A) causing at this moment the supply of power to the motor (M) and the rotation of the disc (5) in the latch closing direction.

4. Latch according to claim 3, characterized in that the control device of the motor comprises a second lever (46) which is pivotally mounted on the same pin (45) as the first lever and on a bar (48) which may be maintained in one of two stable positions under the action of a bistable spring (49), the bar (48) being capable of causing, in one of its two stable positions, the opening or the closure of a second microswitch (8) and the first microswitch (A) under the action of one of two ramps (27, 28) integral with the disc (5) and acting on said second lever (46) at the end of the latch opening or closure, so as to automatically cut off the supply of the motor (M) at the end of a latch opening or closing cycle.

5. Latch according to claim 4, characterized in that the electric circuit of the motor is provided with a switch (5), of the pushbutton type associated with a locking or unlocking control (C) permitting the opening of the switch (T) when the last order given to said control (C) is a releasing order, a force exerted on the button (51) causing the switch (T) to allow through current and causing the starting up of the motor (M) in the opening direction (10).

6. Latch according to any one of the claims 1 to 5, characterized in that the safety disc (17) is associated with a return spring (10) returning it to an inoperative angular position, carries a ramp (29) pivotally mounted on a pin (31) fixed to the safety disc (17) and elastically returned against an abutment (33) integral with said disc, and said ramp (29) carried by the safety disc is cooperative with a stud (25) integral with the pawl (11) so as to be driven by said stud (25) in rotation against its return spring (32) during a latch closing cycle, while, during an opening cycle, the stud (25) slides against said ramp (29) which is locked by abutment and then causes the disengagement of the head portion (13) of the pawl (11) from the recess (15, 16) of the bolt (4).

7. Latch according to any one of the claims 1 to 6, characterized in that the safety disc (17) comprises a first inclined ramp (21) capable of raising the head portion (13) of the pawl (11) outside the recess (15, 16) of the bolt (4) at the beginning of the rotation of the safety disc (17), for example by means of a finger member (24) integral with the pawl, a second fixed ramp (19) capable of thereafter driving the bolt (4) in rotation in the latch opening direction, for example by acting on a lug (23) integral with the bolt (4), until there is reached an "automatically opening" point beyond which the keeper is capable of rotating the bolt to the complete opening of the latch, a third ramp (60) contiguous with the first ramp (21) maintaining the pawl (11) in a raised position by preventing it from dropping into the recess (16) of the bolt (4) when the bolt is rotated under the thrust of the keeper (3).

8. Latch according to any one of the claims 1 to 7, characterized in that the safety disc (17) is normally locked against rotation in the case (1) by a lever (34) pivotally mounted outside the case and extending through the case and a slot in the safety disc, and means for manually driving the safety disc (17) in rotation after unlocking by said lever (34) are provided, for example a stud (35) integral with the disc (17) and projecting from the case (1) through a circular slot in the case, said stud and said safety disc (17) being capable of being driven in rotation by an actuating lever (36), pivotally mounted on a support integral with the case (1).
